# EUROPÄISCHE PATENTANMELDUNG

(11) **EP 0 110 863 A1**
(43) Veröffentlichungstag der Anmeldung: **13.06.1984**
(21) Anmeldenummer: 83890145.2
(22) Anmeldetag: 06.09.1983
(51) Int. Cl.: B21H 3/04

(54) **Vorrichtung zum Bearbeiten des Profilgrundes von Gewinden**

(30) Priorität: 29.10.1982 AT 3965/82
(71) Anmelder: VOEST-ALPINE Aktiengesellschaft, A-4020 Linz (AT)
(72) Erfinder: Siegwart, Rudolf, A-4060 Leonding (AT)
(74) Vertreter: Hübscher, Gerhard, Dipl.-Ing.

(57) **Zusammenfassung**

Zum Bearbeiten des Profilgrundes von Gewinden ist ein ein Rollenwerkzeug (2) aufnehmender Werkzeugträger (1) vorgesehen, der auf einem in die Werkzeugaufnahme einer Drehmaschine einsetzbaren Werkzeughalter (4) gegen die Kraft einer Anstellfeder (10) quer zur Arbeitsspindelachse der Drehmaschine verstellbar gelagert ist.

Um eine gewünschte Andrückkraft einhalten zu können, lagert der Werkzeugträger (1) schwenkbar auf einer quer zur Wirkungsrichtung der Anstellfeder (101 verlaufenden Achse (3) des Werkzeughalters (4), wobei für die den Werkzeugträger (1) gegen einen Anschlag (12) drückende Anstellfeder (10) eine Vorspanneinrichtung (11) vorgesehen ist.

## Beschreibung

Die Erfindung bezieht sich auf eine Vorrichtung zum Bearbeiten des Profilgrundes von Gewinden, bestehend aus einem ein Rollenwerkzeug aufnehmenden Werkzeugträger, der auf einem in die Werkzeugaufnahme einer Drehmaschine einsetzbaren Werkzeughalter gegen die Kraft einer Anstellfeder quer zur Arbeitsspindelachse der Drehmaschine verstellbar gelagert ist.

Werden an Gewinde besonders hohe Anforderungen gestellt, wie dies beispielsweise bei Innen- und Außengewinden von Rohren für die Erdölindustrie der Fall ist, so wird der Profilgrund mit Hilfe eines Rollenwerkzeuges zusätzlich bearbeitet, das ein Glätten und ein Verfestigen des Oberflächengefüges bewirkt. Zu diesem Zweck muß das Rollenwerkzeug mit einer vorbestimmten Kraft an den Profilgrund. des zu bearbeitenden Gewindes angedrückt und entlang der Gewinderillen geführt werden. Das Rollenwerkzeug wird aus liesem Grunde auf einer Drehmaschine eingesetzt, die das Werkstück aufnimmt. Während der Werkstückdrehung wird das entsprechend der Gewindesteigung geneigt angeordnete Rollenwerkzeug mit dem Werkzeugschlitten parallel zum Werkstück verschoben, so daß das Röllenwerkzeug entlang der Gewinderillen abrollen kann. Die erforderliche Andrückkraft wird dabei durch eine Feder sichergestellt, die den das Rollenwerkzeug aufnehmenden Werkzeugträger gegen das Werkstück drückt. Nachteilig bei den bekannten Vorrichtungen dieser Art ist allerdings, daß die Andrückkraft für das Rollenwerkzeug erst beim Anstellen des Rollenwerkzeuges an das Werkstück aufgebracht werden kann, und zwar im Ausmaß der dabei erreichten Vorspannung der Anstellfeder. Damit ist zwangsläufig ein genaues Vorgeben einer gewünschten Andrückkraft kaum,möglich, insbesondere bei härteren Anstellfedern, die wegen des kurzen Federweges vorzuziehen sind.

Der Erfindung liegt somit die Aufgabe zugrunde, diesen Mangel zu vermeiden und eine Vorrichtung der.eingangs geschilderten Art so zu verbessern, daß die gewünschte Andrückkraft mit einfachen technischen Mitteln genau eingestellt und eingehalten werden kann.

Die Erfindung löst die gestellte Aufgabe dadurch, daß der Werkzeugträger um eine quer zur Wirkungsrichtung der Anstellfeder verlaufende Achse schwenkbar auf dem Werkzeughalter lagert und daß für die den Werkzeugträger gegen einen Anschlag drückende Anstellfeder eine Vorspanneinrichtung vorgesehen ist.

Durch das Vorsehen einer Vorspanneinrichtung für die Anstellfeder wird es möglich, den Werkzeugträger mit einer vorbestimmten Kraft gegen einen die Arbeitsstellung des Werkzeugträgers bestimmenden Anschlag zu drücken, so daß es zum Aufbringen der Andrückkraft des Rollenwerkzeuges an das Werkstück lediglich notwendig ist, das Rollenwerkzeug an das Werkstück anzustellen, bis der Werkzeugträger von seinem Anschlag abhebt. Damit wird die über die Vorspanneinrichtung eingestellte Vorspannung der Anstellfeder auf das Rollenwerkzeug wirksam, ohne über einen Stellweg des Rollenwerkzeuges eine Vorspannung der Anstellfeder erreichen zu müssen. Die über den Anschlag für den Werkzeugträger bestimmte Arbeitsstellung wird dabei nicht spürbar verändert, weil ja lediglich die Stützfunktion desAₙs_{chla}gₑₛ aufgehoben werden muß. Trotz der schwenkbaren Lagerung des Werkzeugträgers, der sich vorzugsweise parallel zur Arbeitsspindelachse der Drehmaschine erstreckt, um sowohl Außenals auch Innengewinde bearbeiten zu können, ergibt sich deshalb keine den Arbeitsvorgang störende Verlagerung desRollenwerkzeuges bei der Werkzeuganstellung.

Für das Bearbeiten von Außen- und Innengewinden ist im allgemeinen eine gegensinnige Andrückkraft für das Rollenwerkzeug erforderlich, weil sowohl das Außengewinde als auch das Innengewinde in dem der Werkzeugaufnahme der Drehmaschine zugkehrten Umfangsbereich bearbeitet wird. Um ein solches Umstellen für die Bearbeitung von Innen- und Außengewinden s.icherzustellen, wird in weiterer Ausbildung der Erfindung vorgeschlagen, daß der Werkzeugträger zwei Widerlagerflächen für die Anstellfeder und die Vorspanneinrichtung einen in Wirkungsrichtung der Anstellfeder verstellbaren Federträger mit zwei je einem Widerlager zugeordneten Stützflächen für die Anstellfeder aufweisen und daß für beide Schwenkrichtungen des Werkzeugträgers je ein Anschlag vorgesehen ist. Durch das Anordnen von zwei Widerlagerflächen und zwei gegenüber diesen Widerlagerflächen verstellbaren Stützflächen für die Anstellfeder ist es in einfacher Weise möglich, die Wirkungsrichtung der Anstellfeder umzukehren. Wird nämlich der Federträger in der einen Richtung verstellt, so drückt die dieser Verstellrichtung zugeordnete Stützfläche des Federträgers die Anstellfeder gegen das dieser Stützfläche zugehörige Widerlager und der Werkzeugträger wird gegen den einen Anschlag mit einer entsprechenden Vorspannkraft gedrückt. Bei einer gegensinnigen Verstellung des Federträgers kommen die andere Stützfläche und die andere Widerlagerfläche zur Wirkung, was die gegensinnige Beaufschlagung des Werkzeugträgers zur Folge hat, der demnach mit der eingestellten Vorspannkraft gegen den anderen Anschlag gedrückt wird. Die Spannung der Anstellfeder jeweils zwischen zwei von vier Wirkungsflächen erlaubt somit die gewünschte Umkehr der Wirkungsrichtung der Anstellfeder. Dabei bleibt es an sich gleichgültig, ob die Vorspanneinrichtung mit dem Werkzeugträger oder dem Werkzeughalter verbunden ist. Da der Werkzeugträger unter Umständen ausgetauscht werden soll, ist es allerdings vorteilhafter, die Vorspanneinrichtung dem Werkzeughalter zuzuordnen.

Sollen die beiden entgegengesetzt wirkenden Anschläge für den Werkzeugträger eine gemeinsame Arbeitsstellung für das Bearbeiten sowohl des Außen- als auch des Innengewindes festlegen, so müssen die beiden Anschläge für den Werkzeugträger zwischen einer Ruhelage und einer Anschlaglage verstellbar sein, da sonst der Werkzeugträger von keinem der beiden Anschläge abheben kann und die Anstellfeder wirkungslos wird. Zur Verstellung der beiden Anschläge ist es in einem solchen Fall besonders einfach, die beiden Anschläge einander diametral gegenüberliegend auf einer Betätigungswelle exzentrisch anzuordnen. Durch eine Verdrehung der Betätigungswelle um 180° kommt dabei jeweils einer der beiden Anschläge zum Einsatz, während der jeweils andere Anschlag aus seiner Anschlaglage in die Ruhelage verschwenkt wird. Mit diesen verstellbaren Anschlägen kann somit eine gemeinsame Arbeitslage für das Rollenwerkzeug zum Bearbeiten von Innen- und Außengewinden sichergestellt werden, was einen Wechsel des Werkzeugträgers zur lagerichtigen Halterung des Rollenwerkzeuges überflüssig macht.

Um einfache Konstruktionsverhältnisse zu schaffen, kann in weiterer Ausbildung der Erfindung vorgesehen sein, daß der Federträger aus einem zwei Teilfedern zwischen zwei endseitigen, die Stützflächen bildenden Stirnscheiben aufnehmenden Bolzen besteht, der schraubverstellbar im Werkzeughalter gelagert ist und daß der Werkzeugträger mit einem die beiden Widerlagerflächen aufweisenden Widerlager zwischen die beiden Teilfedern ragt. Wird der Federträger bei einer solchen Konstruktion in einer Richtung verschoben, so wird die eine Teilfeder zwischen der anliegenden Stirnscheibe und dem Widerlager des Werkzeugträgers zusammengedrückt, während die andere Teilfeder entlastet wird, weil sich deren Stirnscheibe ja auf Grund der Federträgerverstellung vom Widerlager entfernt. Damit ist wiederum die Beaufschlagung des Werkzeugträgers in zwei entgegengesetzten Richtungen gewährleistet.

Um die gewünschte Andrückkraft des Rollenwerkzeuges an das Werkstück einstellen zu können, kann die Vorspanneinrichtung mit einem Anzeigegerät für die Vorspannung verbunden sein. Wegen der räumlichen Zuordnung der Stützflächen und der Widerlagerflächen zueinander kann auf Grund der bekannten Federcharakteristik der Verstellweg des Federträgers als Maß für die Vorspannung der Anstellfeder und damit als Maß für die gewünschte Andrückkraft herangezogen werden. Unter Ausnützung dieses-Sachverhaltes kann das Anzeigegerät aus einer Meßuhr für den Verstellweg des Federträgers bestehen.

In der Zeichnung ist der Erfindungsgegenstand beispielsweise dargestellt. Es zeigen
Fig. 1 eine erfindungsgemäße Vorrichtung zum Bearbeiten des Profilgrundes in einer teilweise aufgerissenen Seitenansicht,
Fig. 2 diese Vorrichtung in einem Schnitt nach der Linie II-II der Fig. 1 und
Fig. 3 eine Anzeigeeinrichtung für den Verstellweg des Federträgers in einem Schnitt in einem größeren Maßstab.

Gemäß den Fig. 1 und 2 besteht die dargestellte Vorrichtung im wesentlichen aus einem Werkzeugträger 1, der ein Rollenwerkzeug 2 aufnimmt und um eine Achse 3 schwenkbar in einem Werkzeughalter 4 gelagert ist, der in die Werkzeugaufnahme einer nicht dargestellten Drehmaschine eingespannt werden kann. Dieser Werkzeughalter 4 weist eine Grundplatte 5 mit einer kreisbogenförmigen Führungsnut 6 auf, in der ein Gehäuse 7 verdrehbar gelagert ist, das einen Teil des Werkzeughalters 4 bildet und die Achse 3 für die schwenkbare Lagerung des Werkzeugträgers 1 trägt. Da der Mittelpunkt der durch die Führungsnut 6 gegebenen Schwenkführung für das Gehäuse 7 auf der Drehachse des Rollenwerkzeuges 2 im Bereich der achsnormalen Hauptebene des Rollenwerkzeuges liegt, kann die Neigung des Rollenwerkzeuges 2 entsprechend der Steigung des zu bearbeitenden Gewindes durch ein Verschwenken des Gehäuses 7 gegenüber der Grundplatte 5 eingestellt werden, ohne daß sich das Rollenwerkzeug 2 aus dem Bearbeitungsbereich verlagert, wie dies der Fall wäre, wenn die Schwenkachse für das Rollenwerkzeug 2 nicht durch das Rollenwerkzeug verliefe. An einer auf der Grundplatte 5 angeordneten Meßskala 8 kann der Neigungswinkel für das Rollenwerkzeug-2 abgelesen werden. Die gewählte Neigung des Rollenwerkzeuges 2 kann durch Klemmschrauben 9 festgelegt werden.

Das bezüglich seiner Lage an die Steigung des Gewindes angepaßte Rollenwerkzeug muß mit einer entsprechenden Andrückkraft an den Profilgrund des Gewindes angedrückt werden können. Diese Andrückkraft wird durch eine Anstellfeder 10 gewährleistet, die mit einer Vorspanneinrichtungll verbunden ist und den Werkzeugträger 1 gegen einen von zwei Anschlägen 12 drückt, die die Arbeitsstellung des Werkzeugträgers 1 bestimmen. Wird das Rollenwerkzeug 2 an das Werkstück angestellt, so wird der Werkzeugträger beim Erreichen der Anstellage gegen die Kraft der Anstellfeder 10 quer zur Arbeitsspindelachse der Drehmaschine um die Achse 3 verschwenkt und hebt vom Anschlag 12 ab, so daß die eingestellte Vorspannung der Anstellfeder 10 auf das Rollenwerkzeug 2 wirksam wird, das nun zur Bearbeitung des Gewindegrundes entlang der Gewinderillen abrollen kann, indem das Werkstück über die Arbeitsspindel der Drehmaschine gedreht und gleichzeitig das Rollenwerkzeug 2 mit Hilfe des Werkzeugschlittens entsprechend der Gewindesteigung parallel zur Arbeitsspindel verschoben wird.

Um sowohl Innen- als auch Außengewinde bearbeiten zu können, muß die erforderliche Andrückkraft gegensinnig wirk-. sam werden können. Zu diesem Zweck ist die Anstellfeder 10 auf einem Federträger 13 gelagert, der im Ausführungsbeispiel aus einem Bolzen 14 mit zwei endseitigen Stirnscheiben 15 besteht, zwischen denen die Anstellfeder 10 angeordnet ist. Dieser Federträger 13 ist mit der Anstellfeder 10 in eine Öffnung 16 des Werkzeugträgers 1 eingesetzt, der im Bereich der Öffnung 16 ein Widerlager 17 bildet, das ringförmig geformt ist und zwischen zwei Teilfedern 18 der Anstellfeder 10 ragt. Da der Federträger 14 mit dem Werkzeugträger 1 innerhalb der Öffnung 16 über einen Führungsstift 19 drehfest, aber axial verschiebbar verbunden ist und an einer drehbar, aber axial unverstellbar im Gehäuse 7 des Werkzeughalters 4 gelagerten Stellschraube 20 angreift, kann je nach der Verstellrichtung des Federträgers 13 eine der beiden Teilfedern 18 zwischen dem Widerlager 17 und der einen Stirnscheibe 15 bei gleichzeitiger Entspannung der anderen Teilfeder 18 auf ein gewünschtes Maß vorgespannt werden, wobei dieses vorgespannte Teilfederpaket den Werkzeugträger 1 gegen einen der beiden Anschläge 12 drückt.

Da.beide Anschläge 12 den Werkzeugträger 1 in der gleichen Arbeitsstellung halten und gegensinnig wirken, wäre beim Einsetzen beider Anschläge 12 der Werkzeugträger 1 durch die Anschläge 12 unverschwenkbar festgehalten. Um dies zu verhindern, darf jeweils nur einer der beiden Anschläge zum Einsatz kommen. Zu diesem Zweck sind die Anschläge 12 einander diametral gegenüberliegend auf einer Betätigungswelle 21 exzentrisch angeordnet, so daß bei einer 180⁰⁻Drehung der Betätigungswelle 21 der eine in der Ruhelage befindliche Anschlag 12 in die Anschlagstellung und der andere in der Anschlagstellung befindliche Anschlag 12 in die Ruhelage verschwenkt werden. Die Drehlage der Anschläge 12 wird dabei durch eine Kugelrast 22 festgelegt. Über die Betätigungswelle 21 kann folglich eingestellt werden, ob ein Innen- oder ein Außengewinde bearbeitet werden soll. Nach dieser Einstellung wird die Stellschraube 20 der Vorspanneinrichtung 11 in dem der Drehlage der Betätigungswelle 21 entsprechenden Drehsinn solange verdreht, bis die Anstellfeder 10 die erforderliche Vorspannung erhält, die für eine entsprechende Beaufschlagung des Widerlagers 17 und damit des Werkzeugträgers 1 zu sorgen hat. Nach der Anstellung des Rollenwerkzeuges 2 an das Werkstück kann die Bearbeitung des Profilgrundes des Gewindes mit der gewünschten Andrückkraft durchgeführt werden, weil nach einem anstellhedingten Abheben des Werkzeugträgers 1 von dem im Einsatz befindlichen Anschlag 12 die Vorspannkraft der Anstellfeder 10 als Andrückkraft des Rollenwerkzeuges 2 an das Werkstück ausgenützt werden kann. Das Abheben des Werkzeugträgers 1 von dem jeweiligen Anschlag 12 könnte beispielsweise über einen Mikroschalter angezeigt werden, um die Arbeitsbereitschaft der Vorrichtung zu signalisieren.

Damit die eingestellte Vorspannkraft der Anstellfeder 10 angezeigt werden kann, ist der Federträger 13 mit einer Meßuhr 23 für den Verstellweg des Federträgers 13 verbunden. Zu diesem Zweck ist der Bolzen 14 des Federträgers 13 zu einem Meßanschlag 24 verlängert, an den ein Winkelhebel 25 mit Hilfe einer Feder 26 angedrückt wird. Dieser Winkelhebel 25 ist um eine Achse 27 im Gehäuse 7 des Werkzeughalters 4 schwenkbar gelagert und steht mit dem Meßfühler 28 der Meßuhr 23 in Verbindung. Da bei einer Vorgabe der Federcharakteristik die Vorspannung der Anstellfeder 10 zwischen dem Widerlager 17,das auf Grund der anschlagbegrenzten Lagerung des Werkzeugträgers 1 im Gehäuse 7 gegenüber diesem Gehäuse 7 als ortsfest anzusehen ist, und den Stirnscheiben 15 ausschließlich vom Verstellweg des Federträgers 13 abhängt, ergibt der Ausschlag der Meßuhr 23 ein Maß für die eingestellte Federvorspannung und damit für die Andrückkraft des Rollenwerkzeuges 2 an das Werkstück.

## Patentansprüche

1. Vorrichtung zum Bearbeiten des Profilgrundes von Gewinden, bestehend aus einem ein Rollenwerkzeug (2) aufnehmenden Werkzeugträger (1), der auf einem in die Werkzeugaufnahme einer Drehmaschine einsetzbaren Werkzeughalter (4)gegen die Kraft einer Anstellfeder (10) quer zur Arbeitsspindelachse der Drehmaschine verstellbar gelagert ist, dadurch gekennzeichnet, daß der Werkzeugträger (1) um eine quer zur Wirkungsrichtung der Anstellfeder (10) verlaufende Achse (3) schwenkbar auf dem Werkzeughalter (4) lagert und daß für die den Werkzeugträger (1) gegen einen Anschlag (12) drückende Anstellfeder (10) eine Vorspanneinrichtung (11) vorgesehen ist.

2. Vorrichtung nach Anspruch 1, dadurch gekennzeichnet, daß der Werkzeugträger (1) zwei Widerlagerflächen (Widerlager 17) für die Anstellfeder (10) und die Vorspanneinrichtung (11) einen in Wirkungsrichtung der Anstellfeder (10) verstellbaren Federträger (13) mit zwei je einer Widerlagerfläche (Widerlager 17) zugeordneten Stützflächen (Stirnscheiben 15) für die Anstellfeder (10) aufweisen, und daß für beide Schwenkrichtungen des Werkzeugträgers (1) je ein Anschlag (12) vorgesehen ist.

3. Vorrichtung nach Anspruch 2, dadurch gekennzeichnet, daß die beiden Anschläge (12) für den Werkzeugträger (1) zwischen einer Ruhelage und einer Anschlaglage verstellbar sind.

4. Vorrichtung nach Anspruch 3, dadurch gekennzeichnet, daß die beiden Anschläge (12) einander diametral gegenüberliegend auf einer Betätigungswelle (21) exzentrisch angeordnet sind.

5. Vorrichtung nach einem der Ansprüche 2 bis 4, dadurch gekennzeichnet, daß der Federträger (13) aus einem zwei Teilfedern (18) zwischen zwei endseitigen, die Stützflächen bildenden Stirnscheiben (15) aufnehmenden Bolzen (14) besteht, der schraubverstellbar im Werkzeughalter (4) gelagert ist, und daß der Werkzeugträger (1) mit einem die beiden Widerlagerflächen aufweisenden Widerlager (17) zwischen die beiden Teilfedern (18) ragt.

6. Vorrichtung nach einem der Ansprüche 1 bis 5, dadurch gekennzeichnet, daß die Vorspanneinrichtung (11) mit einem Anzeigegerät (Meßuhr 23) für die Vorspannung verbunden ist.

7. Vorrichtung nach Anspruch 6, dadurch gekennzeichnet, daß das Anzeigegerät aus einer Meßuhr (23) für den Verstellweg des Federträgers (13) besteht.
